# EUROPÄISCHE PATENTSCHRIFT

(11) **EP 0 796 920 B1**
(45) Veröffentlichungstag und Bekanntmachung des Hinweises auf die Patenterteilung: **01.08.2001**
(21) Anmeldenummer: 96110117.7
(22) Anmeldetag: 22.06.1996
(51) Int. Cl.: C21D 1/667, C21D 1/613

(54) **Vorrichtung zum Abschrecken metallischer Werkstücke**
Quenching device for metal workpieces
Dispositif de trempe de pièces métalliques

(30) Priorität: 21.02.1996 DE 29603022 U
(43) Veröffentlichungstag der Anmeldung: 24.09.1997
(73) Patentinhaber: Ipsen International GmbH, 47533 Kleve (DE)
(72) Erfinder: Peter, Wolfgang, 46446 Emmerich (DE)
(74) Vertreter: Stenger, Watzke & Ring Patentanwälte

(56) Entgegenhaltungen:
- WO-A-92/02316
- DE-A- 4 234 285
- DE-A- 4 312 627
- DE-C- 3 321 554
- DE-C- 4 208 485
- DE-U- 29 603 022
- US-A- 4 704 167
- PATENT ABSTRACTS OF JAPAN vol. 013, no. 042 (C-564), 30.Januar 1989 & JP 63 241123 A (SUMITOMO METAL IND LTD), 6.Oktober 1988,

## Beschreibung

Die Erfindung betrifft eine Vorrichtung zum Abschrecken metallischer Werkstücke mit einer Abschreckkammer, die einen wenigstens teilweise von einem Düsenfeld begrenzten Raum zur Aufnahme der Werkstücke aufweist, wobei das Dusenfeld (5) Oberhalb der zu kühlenden Werkstücke (3) höhenverstellbar angeordnet ist.

Gattungsgemäße Vorrichtungen zum Abschrecken metallischer Werkstücke werden verwendet, um die Werkstücke nach einer Wärmebehandlung einer gezielten Abkühlung unterziehen zu können, um so den gewünschten Härteverlauf in dem Werkstück zu erzielen. Um bei der Gasabschreckung eine ähnlich hohe Abschreckintensität wie bei der Öl- oder Wasserabschreckung zu erzielen, ist es aus der Praxis bekannt, Gasdüsenfelder mit einem kleinen Düsendurchmesser zu verwenden, so daß bei entsprechend hohem Gasdruck vor der Düse die Gasgeschwindigkeit beim Austritt aus der Düse so stark erhöht wird, daß Wärmeübergangszahlen > 1000 Watt/m²K erzielt werden können.

Eine gattungsgemäße Abschreckvorrichtung mit einem Düsenfeld ist beispielsweise aus der WO-A-92/02316 bekannt. Diese vorrichtung dient dazu, Strangpressprofile, die auf einem Rollengang durch die Vorrichtung gefördert werden, abzuschrecken, wobei die Strangpressprofile durch oberhalb und unterhalb des Rollengangs angeordnete Düsenfelder mit Luft und/oder Wasser beaufschlagt werden. Eine Abschreckvorrichtung mit einem Düsenfeld ist auch aus der DE-PS-4208 485 bekannt.Bei dieser bekannten Abschreckvorrichtung ist der zur Aufnahme einzelner Werkstücke dienende Raum im wesentlichen geschlossen ausgebildet und das Düsenfeld an die Gestalt der zu kühlenden Oberfläche des eingebrachten Werkstückes angepaßt ausgestaltet. Diese individuelle Anpassung des Düsenfeldes an die Form des abzuschreckenden Werkstückes ermöglicht zusammen mit dem beidseitigen horizontalen Anströmen der Werkstücke mit dem Abschreckgas zwar eine sehr effektive und gezielte Abschreckung der zu behandelnden Werkstücke, nachteilig bei dieser bekannten Vorrichtung ist jedoch, daß das Düsenfeld bekannt. immer genau an die abzuschreckenden Werkstücke angepaßt werden muß. Dies bedeutet, daß bei jeder Änderung der Form des abzuschreckenden Werkstückes auch das Düsenfeld der neuen Werkstückform entsprechend geändert werden muß. Für einen variablen Betrieb einer Abschreckvorrichtung, die zur Abschreckung unterschiedlichster Werkstückformen und Werkstückgrößen dienen soll, ist diese aus der DE-PS 42 08 485 bekannte Abschreckvorrichtung somit nicht geeignet, da die Vorhaltung unterschiedlichster Düsenfeldformen sowie die laufende Umrüstung der Abschreckvorrichtung einen wirtschaftlichen Betrieb einer solchen Vorrichtung nicht erlauben.

Ausgehend von diesem bekannten Stand der Technik liegt der Erfindung die **Aufgabe** zugrunde, eine Vorrichtung zur Abschreckung metallischer Werkstück der Eingangs genannten Art dahingehend zu verbessern, daß bei Beibehaltung der Abschreckleistung die Vorrichtung für unterschiedlichste Werkstückformen und Werkstückgrößen verwendbar ist.

Die Lösung dieser Aufgabe ist gegeben durch die Merkmale des kennzeichnenden Teils von Anpruch 1.

Mit der erfindungsgemäßen Abschreckvorrichtung wird eine optimale Kombination der guten Abschreckleistung bei Verwendung eines Düsenfeldes mit einer variabel verwendbaren Vorrichtung erreicht. Durch die Ausbildung des Düsenfeldes als im wesentlichen ebenes Düsenfeld oberhalb der abzuschreckenden Werkstücke können die abzuschreckenden Werkstücke die unterschiedlichsten Formen und Größen aufweisen, da unter anderen durch einfaches Höhenverstellen des Düsenfeldes eine Anpassung des Düsenfeldes an die abzuschreckenden Werkstücke erreicht wird. Da das Düsenfeld der erfindungsgemäßen Abschreckvorrichtung im Gegensatz zu dem Düsenfeld der aus der DE-PS 42 08 485 bekannten Vorrichtung nicht entsprechend der Gestalt der zu kühlenden Oberfläche ausgebildet ist, sondern statt dessen die abzukühlenden Werkstücke im wesentlichen nur in vertikaler Richtung mit dem Abschreckgas beaufschlagt, ist keine individuelle Anpassung des Düsenfeldes an neue Werkstückformen und/oder Werkstückgrößen notwendig.

Der Abstand a zwischen dem Düsenfeld und der Werkstückoberfläche ist vorzugsweise so bemessen, daß der Kernstrahl der aus der Düse austretenden Gasströmung noch mit etwa der Düsenaustrittsgeschwindigkeit auf die Werkstückoberfläche trifft. Experimentelle Versuche haben dabei ergeben, daß die Geschwindigkeit im Kern der aus der Düse austretenden Gasströmung bis etwa zum 7fachen Durchmesser der Düse konstant bleibt.

Zur Vergleichmäßigung der Abkühlung wird vorgeschlagen, daß das Düsenfeld und die Werkstücke relativ zueinander bewegbar sind. Durch diese Relativbewegung zwischen Düsenfeld einerseits und Werkstücken andererseits wird erreicht, daß die aus den einzelnen separaten Düsen austretenden Gasstrahlen zumindest die gesamte dem Düsenfeld zugewandte Werkstückoberfläche überstreichen.

Gemäß einer bevorzugten und besonders einfach realisierbaren Ausführungsform der Erfindung ist die den Werkstücken zugewandte Oberfläche des Düsenfeldes parallel zu dem die Werkstücke tragenden Rost ausgebildet, wobei die Düsen senkrecht in Richtung auf die Rostoberfläche ausgerichtet sind. Mit einem solchermaßen ausgebildeten Düsenfeld wird auf besonders einfache Weise ein Düsenfeld gebildet, über das die abzukühlenden Werkstücke vertikal mit dem Abschreckgas anströmbar sind.

Gemäß einer weiteren Ausführungsform der Erfindung ist die den Werkstücken zugewandte Oberfläche des Düsenfeldes wellenförmig symmetrisch mit winklig zueinander ausgerichteten Flächenstreifen ausgebildet, wobei der eingeschlossene Winkel eines jeden Wellenberges und eines jeden Wellentales den gleichen Betrag von minimal 130° aufweist und die Düsen rechtwinklig in den Flächenstreifen angeordnet sind. Durch die Anordnung der Düsen in den winklig zueinander ausgerichteten Flächenstreifen kann erreicht werden, daß die aus den Düsen austretende Strömung des Abschreckgases in einem Winkel von bis zu 25° aus der Senkrechten ausgelenkt wird, wodurch neben der hauptsächlich vertikalen Anströmung der Oberflächen der abzukühlenden Werkstücke auch eine Anströmung der Seitenflächen der Werkstücke erzielt werden kann. Da ein solchermaßen ausgebildetes Düsenfeld aber immer noch oberhalb der abzukühlenden Werkstücke angeordnet ist, ist auch ein solches Düsenfeld zum Abschrecken unterschiedlicher Werkstückformen und Werkstückgrößen geeignet.

Um bei der Verwendung des Düsenfeldes mit der wellenförmig ausgebildeten Oberfläche eine gegenseitige Verwirblung der Düsenstrahlen zu vermeiden, sind die Düsen zweier einander zugewandter Flächenstreifen in Längsrichtung der Flächenstreifen betrachtet versetzt zueinander entlang dieser Flächenstreifen angeordnet.

Die Relativbewegung zwischen dem Düsenfeld und den Werkstücken wird bei der erfindungsgemäß ausgebildeten Abschreckvorrichtung dadurch erzielt daß das Düsenfeld und/oder der Rost zur Aufnahme der abzukühlenden Werkstücke eine Schwing- oder Kreisbewegung ausführend antreibbar ist. Als Umdrehungsgeschwindigkeit für das Düsenfeld oder den Rost haben sich Umdrehungsgeschwindigkeiten von 10 bis 300 Umdrehungen/min als besonders geeignet erwiesen.

Zum Zwecke einer gleichmäßigen und schnellen Gasabschreckung mit einer hohen Abschreckintensität ist es vorteilhaft, daß über die gesamte Betriebsdauer der Abschreckvorrichtung das Abschreckgas mit einem gleichmäßigen Gasdruck und einer gleichmäßigen Gasaustrittsgeschwindigkeit auf die abzukühlenden Werkstücke trifft. Zu diesem Zweck ist es vorteilhaft, daß in Strömungsrichtung vor dem Düsenfeld ein Stauraum ausgebildet ist. Dieser Stauraum dient dazu, das gesamte Düsenfeld gleichmäßig mit Gas zu versorgen.

Um die Abschreckkammer vom Gaskanal abtrennen zu können, sind im Gaskanal vor dem Stauraum und vor dem Ventilator Klappen angeordnet. Durch diese Klappen kann einerseits ein Verlust von Abschreckgas beim Chargenwechsel vermieden werden und andererseits erreicht werden, daß der Ventilator stets auf Nenndrehzahl läuft, so daß die volle Kühlleistung zur Verfügung steht.

Gemäß einer bevorzugten Ausführungsform der Erfindung sind die Düsen als Bohrungen mit einem Durchmesser d von vorzugsweise < 5 mm ausgebildet. Dieser Durchmesser hat sich als besonders vorteilhaft erwiesen, um die gewünschten hohen Gasaustrittsgeschwindigkeiten zu erzielen.

Schließlich wird mit der Erfindung vorgeschlagen, daß die Düsen als rechteckige Schlitze ausgebildet sind.

Weitere Merkmale und Vorteile einer erfindungsgemäßen Vorrichtung zum Abschrecken metallischer Werkstücke werden anhand der zugehörigen Zeichnung beschrieben. In der Zeichnung zeigt:
- Fig. 1: einen schematischen Querschnitt durch eine erfindungsgemäße Vorrichtung mit einer ersten Ausführungsform eines Düsenfeldes;
- Fig. 2: eine Seitenansicht einer zweiten Ausführungsform eines Düsenfeldes und
- Fig. 3: eine Draufsicht auf das Düsenfeld gemäß Fig. 2.

Die in Fig. 1 dargestellte Abschreckvorrichtung weist eine Abschreckkammer 1 auf, die beispielsweise am Ende eines Rollenherdofens angeordnet sowohl im Vakuumbetrieb als auch unter Atmosphärendruck betreibbar ist.

In der Abschreckkammer 1 ist ein Rost 2 zur Aufnahme abzukühlender Werkstücke 3 angeordnet. Oberhalb der auf dem Rost 2 angeordneten Werkstücke 3 ist in einer Düsenplatte 4 ein Düsenfeld 5 angeordnet, über dessen Düsen 6 durch einen Gaskanal 7 umgewälztes Abschreckgas von oben her auf die Werkstücke 3 strömen kann. Zur Anpassung der Vorrichtung an unterschiedliche Werkstückformen und Werkstückgrößen ist die Düsenplatte 4 mit dem Düsenfeld 5 relativ zu dem Rost 2 höhenverstellbar in der Abschreckkammer 1 angeordnet, wie dies in Fig. 1 durch einen Doppelpfeil dargestellt ist.

Zum Abschrecken der auf dem Rost 2 angeordneten Werkstücke 3 wird das Abschreckgas über einen von einem Motor 8 angetriebenen Ventilator 9 so in der Abschreckkammer 1 umgewälzt, daß das Abschreckgas in der durch den Pfeil dargestellten Strömungsrichtung über den Gaskanal 7 zum Stauraum 10 gelangt. Sobald der Ventilator 9 die notwendige Betriebsumdrehungszahl erreicht hat, werden Klappen 11 geöffnet, die ermöglichen, daß das Abschreckgas vom Gaskanal 7 über den Stauraum 10 hin zum Düsenfeld 5 und über die Werkstücke 3 zurück zum Ventilator 9 strömt. Die Düsen 6 des Düsenfeldes 5 weisen einen Durchmesser d von < 5 mm auf, wodurch das über den Ventilator 9 durch den Gaskanal 7 umgewälzte Abschreckgas in den Düsen 6 so stark beschleunigt wird, daß Wärmeübergangszahlen von etwa 1000 Watt/m²K an den Werkstückoberflächen erreicht werden. Die besten Abschreckintensitäten werden erreicht, wenn der Abstand a zwischen dem Düsenfeld 5 und der Werkstückoberfläche der Werkstücke 3 maximal das 7fache des Durchmessers d einer Düse 6 aufweist.

Nach dem vertikalen Umströmen der Werkstücke 3 strömt das Abschreckgas nach dem Passieren des Rostes 2 über einen Wärmetauscher 12, der notwendig ist, um das Abschreckgas wieder zurückzukühlen, über den Ventilator 9 zurück in den Gaskanal 7.

Zur Vergleichmäßigung der Abschreckleistung an den Werkstücken 3 sind die Werkstücke 3 und das Düsenfeld 5 relativ zueinander bewegbar. Im darstellten Ausführungsbeispiel ist der Rost 2 zur Aufnahme der Werkstücke 3 auf Rollen 13 gelagert, über die der Rost 2 unter dem Düsenfeld 5 gedreht werden kann. Ebenso ist es möglich, das Düsenfeld 5 durch Drehen der Düsenplatte 4 relativ zu den Werkstücken 3 zu bewegen.

Bei dem in Fig. 1 dargestellten Ausführungsbeispiel ist das Düsenfeld 5 als ebenes Düsenfeld dargestellt, dessen den Werkstücken 3 zugewandte Oberfläche parallel zum Rost 2 ausgebildet ist. Um nicht nur eine rein vertikale Anströmung der Werkstücke 3 mit dem Abschreckgas zu ermöglichen, kann das Düsenfeld 5 auch, wie in Fig. 2 dargestellt, so ausgebildet sein, daß die den Werkstücken 3 zugewandte Oberfläche des Düsenfeldes 5 wellenförmig symmetrisch mit winklig zueinander ausgerichteten Flächenstreifen 14 ausgebildet ist. Die wellenförmige Struktur des Düsenfeldes 5 ist dabei so ausgebildet, daß der eingeschlossene Winkel α eines jeden Wellenberges und eines jeden Wellentales den gleichen Betrag von minimal 130° aufweist. Die rechtwinklig in den Flächenstreifen 14 angeordneten Düsen 6 weisen somit eine maximale Verlagerung aus der senkrechten Strömungsebene gemäß Fig. 1 von 25° auf. Um eine Verwirbelung der aus den Düsen 6 austretenden Prallstrahlen zweier einander zugewandter Flächenstreifen 14 zu vermeiden, sind die Düsen 6 in Längsrichtung der Flächenstreifen 14 betrachtet versetzt zueinander angeordnet. Zum Einstellen eines neuen Düsenfeldes 5 sind die Düsenplatten 4 in der Art einer Schublade auf einfache Weise aus Aufnahmen 15 herausziehbar und in diese Aufnahmen 15 wieder einschiebbar.

Eine solchermaßen ausgestaltete Abschreckvorrichtung zeichnet sich dadurch aus, daß durch eine einfache Höhenverstellbarkeit des Düsenfeldes 5 die Vorrichtung an verschiedene Werkstückformen und Werkstückgrößen angepaßt werden kann, ohne daß einerseits langwierige Umrüstarbeiten notwendig sind und andererseits die Form des Düsenfeldes 5 an die spezielle Form des abzuschreckenden Werkstückes 3 angepaßt werden müßte.

### Bezugszeichenliste

- 1: Abschreckkammer
- 2: Rost
- 3: Werkstück
- 4: Düsenplatte
- 5: Düsenfeld
- 6: Düse
- 7: Gaskanal
- 8: Motor
- 9: Ventilator
- 10: Stauraum
- 11: Klappe
- 12: Wärmetauscher
- 13: Rolle
- 14: Flächenstreifen
- 15: Aufnahme
- α: Winkel
- d: Durchmesser
- a: Abstand

## Patentansprüche

1. Vorrichtung zum Abschrecken metallischer Werkstücke mit einer Abschreckkammer (1), die einen wenigstens teilweise von einem Düsenfeld (5) begrenzten Raum zur Aufnahme der Werkstücke (3) aufweist, wobei das Düsenfeld (5) oberhalb der zu kühlenden Werkstücke (3) höhenverstellbar angeordnet ist,
**dadurch gekennzeichnet,**
dass das Düsenfeld (5) aus wenigstens einer mit Düsen (6) versehenen, auswechselbaren Düsenplatte (4) gebildet ist und die Werkstücke (3) auf einem eine im wesentlichen vertikale Umwälzung von Abschreckgas in der Abschreckkammer (1) zulassenden Rost (2) angeordnet sind, wobei die Düsenplatte (4) und/oder der Rost (2) eine Schwing- oder Drehbewegung ausführend antreibbar sind, um das Düsenfeld (5) und die Werkstücke (3) relativ zueinander zu bewegen.

2. Vorrichtung nach Anspruch 1, dadurch gekennzeichnet, dass die Umdrehungsgeschwindigkeit der Düsenplatte (4) und/oder des Rostes (2) 10 bis 300 Umdrehungen/min beträgt.

3. Vorrichtung nach Anspruch 1 oder 2, dadurch gekennzeichnet, dass die den Werkstücken (3) zugewandte Oberfläche des Düsenfeldes (5) parallel zu dem die Werkstücke (3) tragenden Rost (2) ausgebildet ist und die Düsen (6) für eine im wesentlichen vertikale Anströmung der Werkstücke (3) mit dem Abschreckgas senkrecht in Richtung auf die Oberfläche des Rosts (2) ausgerichtet sind.

4. Vorrichtung nach Anspruch 1 oder 2, dadurch gekennzeichnet, dass die den Werkstücken (3) zugewandte Oberfläche des Düsenfeldes (5) wellenförmig symmetrisch mit winklig zueinander ausgerichteten Flächenstreifen (14) ausgebildet ist, wobei der eingeschlossene Winkel α eines jeden Wellenberges und eines jeden Wellentales den gleichen Betrag von minimal 130° aufweist, und die Düsen (6) rechtwinklig in den Flächenstreifen (14) angeordnet sind.

5. Vorrichtung nach Anspruch 4, dadurch gekennzeichnet, dass die Düsen (6) zweier einander zugewandter Flächenstreifen (14) in Längsrichtung der Flächenstreifen (14) betrachtet versetzt zueinander entlang dieser Flächenstreifen (14) angeordnet sind.

6. Vorrichtung nach einem der Ansprüche 1 bis 5, dadurch gekennzeichnet, dass in Strömungsrichtung vor dem Düsenfeld (5) ein Stauraum (10) ausgebildet ist.

7. Vorrichtung nach Anspruch 6, dadurch gekennzeichnet, dass in Strömungsrichtung vor dem Stauraum (10) in einem Gaskanal (7) und vor einem Ventilator (9) Klappen (11) angeordnet sind.

8. Vorrichtung nach einem der Ansprüche 1 bis 7, dadurch gekennzeichnet, dass der Abstand a zwischen dem Düsenfeld (5) und der Oberfläche der Werkstücke (3) maximal 7 mal den Durchmesser d der Düsen (6) beträgt.

9. Vorrichtung nach einem der Ansprüche 1 bis 8, dadurch gekennzeichnet, dass die Düsen (6) als Bohrungen mit einem Durchmesser d von vorzugsweise < 5 mm ausgebildet sind.

10. Vorrichtung nach einem der Ansprüche 1 bis 7, dadurch gekennzeichnet, dass die Düsen (6) als rechteckige Schlitze ausgebildet sind.

## Claims

1. Apparatus for quenching metallic workpieces, with a quenching chamber (1) comprising a space for accommodating the workpieces (3) which is bounded at least partly by a nozzle array (5), wherein the nozzle array (5) is disposed so as to be vertically adjustable above the workpieces (3) to be cooled,
characterised in
that the nozzle array (5) is formed from at least one interchangeable nozzle plate (4) provided with nozzles (6), and the workpieces (3) are disposed on a grid (2), which allows the quenching gas to circulate substantially vertically in the quenching chamber (1), wherein the nozzle plate (4) and/or the grid (2) can be driven so as to execute an oscillatory or rotational movement in order to move the nozzle array (5) and the workpieces (3) relative to one another.

2. Apparatus according to Claim 1, characterised in that the rotational speed of the nozzle plate (4) and/or of the grid (2) is 10 to 300 rpm.

3. Apparatus according to Claim 1 or 2, characterised in that the surface of the nozzle array (5) which faces the workpieces (3) is formed parallel to the grid (2) bearing the workpieces (3), and the nozzles (6) are oriented perpendicularly in the direction of the surface of the grid (2) so that the quenching gas flows substantially vertically against the workpieces (3).

4. Apparatus according to Claim 1 or 2, characterised in that the surface of the nozzle array (5) which faces the workpieces (3) is formed in a wave-like symmetrical fashion with surface strips (14) oriented at an angle to one another, wherein the included angle α of each wave peak and each wave trough is of the same value of a minimum of 130°, and the nozzles (6) are disposed at a right angle in the surface strips (14).

5. Apparatus according to Claim 4, characterised in that, viewed in the longitudinal direction of the surface strips (14), the nozzles (6) of two facing surface strips (14) are staggered along these surface strips (14).

6. Apparatus according to any one of Claims 1 to 5,
characterised in that a retaining space (10) is formed before the nozzle array (5) in the flow direction.

7. Apparatus according to Claim 6, characterised in that flaps (11) are disposed in a gas duct (7) before the retaining space (10) and before a fan (9) in the flow direction.

8. Apparatus according to any one of Claims 1 to 7,
characterised in that the spacing a between the nozzle array (5) and the surface of the workpieces (3) is a maximum of 7 times the diameter d of the nozzles (6).

9. Apparatus according to any one of Claims 1 to 8,
characterised in that the nozzles (6) are formed as bores with a diameter d of preferably < 5 mm.

10. Apparatus according to any one of Claims 1 to 7,
characterised in that the nozzles (6) are formed as rectangular slots.

## Revendications

1. Dispositif destiné à la trempe de pièces métalliques, avec une chambre de trempe (1) comportant un espace pour la réception des pièces (3) qui est délimité, au moins partiellement, par un champ (5) de buses, le champ (5) de buses étant disposé au-dessus des pièces (3) à refroidir de façon à pouvoir être réglé en hauteur,
caractérisé en ce que
le champ (5) de buses est constitué d'au moins une plaque (4) de buses interchangeable munie de buses (6), et en ce que les pièces (3) sont disposées sur une grille (2) permettant une circulation sensiblement verticale du gaz de trempe dans la chambre de trempe (1), la plaque (4) de buses et/ou la grille (2) pouvant être entraînées en effectuant un mouvement d'oscillation ou de rotation afin de déplacer le champ (5) de buses et les pièces (3) l'un par rapport aux autres.

2. Dispositif selon la revendication 1, caractérisé en ce que la vitesse de rotation de la plaque (4) de buses et/ou de la grille (2) est de 10 à 300 tours/min.

3. Dispositif selon la revendication 1 ou 2, caractérisé en ce que la surface du champ (5) de buses orientée vers les pièces (3) est parallèle à la grille (2) portant les pièces (3), et en ce que, pour une arrivée sensiblement verticale du gaz de trempe sur les pièces (3), les buses (6) sont orientées perpendiculairement en direction de la surface de la grille (2).

4. Dispositif selon la revendication 1 ou 2, caractérisé en ce que la surface du champ (5) de buses orientée vers les pièces (3) est réalisée en forme d'ondulations symétriques avec des bandes de surface (14) orientées suivant un certain angle les unes par rapport aux autres, l'angle α formé par chaque sommet d'onde et par chaque creux d'onde ayant la même valeur de 130° minimum, et les buses (6) étant disposées à angle droit dans les bandes de surface (14).

5. Dispositif selon la revendication 4, caractérisé en ce que les buses (6) de deux bandes de surface (14) orientées l'une vers l'autre sont disposées le long de ces bandes de surface (14) en étant décalées les unes par rapport aux autres dans la direction longitudinale des bandes de surface (14).

6. Dispositif selon l'une quelconque des revendications 1 à 5, caractérisé en ce qu'un espace d'accumulation (10) est formé en amont du champ (5) de buses dans le sens de l'écoulement.

7. Dispositif selon la revendication 6, caractérisé en ce que des vannes (11) sont disposées dans une conduite de gaz (7), en amont de l'espace d'accumulation (10) et en amont d'un ventilateur (9) dans le sens de l'écoulement.

8. Dispositif selon l'une quelconque des revendications 1 à 7, caractérisé en ce que la distance a entre le champ (5) de buses et la surface des pièces (3) correspond au maximum au septuple du diamètre d des buses (6).

9. Dispositif selon l'une quelconque des revendications 1 à 8, caractérisé en ce que les buses (6) sont réalisées sous la forme de perçages d'un diamètre d, qui est de préférence < 5 mm.

10. Dispositif selon l'une quelconque des revendications 1 à 7, caractérisé en ce que les buses (6) sont réalisées sous la forme de fentes rectangulaires.
